# FASCICULE DE BREVET EUROPEEN

(11) **EP 1 373 787 B1**
(45) Date de publication et mention de la délivrance du brevet: **08.04.2009**
(21) Numéro de dépôt: 01960011.3
(22) Date de dépôt: 06.08.2001
(51) Int. Cl.: F21S 4/00, F21V 19/00

(54) **ELEMENT D'ECLAIRAGE ET LUMINAIRE MUNI DE CET ELEMENT**
BELEUCHTUNGSELEMENT UND LEUCHTE MIT DIESEM ELEMENT
LIGHTING ELEMENT AND LIGHTING FIXTURE FITTED WITH SAID ELEMENT

(30) Priorité: 02.04.2001 CH 618012001
(43) Date de publication de la demande: 02.01.2004
(73) Titulaire: Agabekov SA, 1222 Genève (CH)
(72) Inventeur: AGABEKOV, Ladislas, 1222 Vésenaz (CH); AGABEKOV, Yvan, 1204 Genève (CH)
(74) Mandataire: Dietlin, Henri
(86) Numéro de dépôt international: PCT/CH2001/000478
(87) Numéro de publication internationale: WO 2002/079688

(56) Documents cités:
- WO-A-01/07828
- US-A- 5 655 830
- US-A- 5 726 535

## Description

L'invention a pour objet un élément d'éclairage selon le préambule de la revendication 1. De tels éléments d'éclairage sont bien connus, voir, par exemple, les éléments d'éclairage du type lampe navette ou présentant des contacts de type à boucle rigide. L'invention a également pour objet un luminaire selon le préambule de la revendication 15. Un tel luminaire est par exemple connu du document WO-A-01/07828.

Les lumières blanches destinées à l'éclairage peuvent présenter de faibles composantes de couleurs tirant le plus souvent sur le rouge, le jaune, voire sur le bleu. Cependant, lorsqu'il s'agit d'éclairage, un élément de ce type doit obligatoirement fournir une composante de lumière blanche important.

Depuis une vingtaine d'années sont apparues sur le marché des nouvelles sources de lumière appelées LED's. Ces LED's, qui n'ont habituellement pas une grande luminosité sont utilisées pour faire du balisage sur les routes, sur les murs, ou sur des panneaux d'indication. Cette fonction de balisage et d'indication est habituellement réalisée avec des LED's de couleurs, soit des LED's rouges, bleues, vertes, jaunes, etc. Ces balisages sont réalisés pour indiquer des cheminements ou des obstacles et sont de faible intensité lumineuse, de manière à ne pas éblouir. Les LED's utilisées pour le balisage offrent l'avantage d'avoir, contrairement aux ampoules de toutes sortes, une durée de vie extrêmement longue, de l'ordre de 100'000 heures d'utilisation, Cette longue durée de vie est un avantage important, car les changements ou remplacements de lampes défectueuses ou d'ampoules ne sont alors plus nécessaires.

Le but de l'invention est de proposer un élément d'éclairage, par conséquent un élément émettant de la lumière blanche présentant cette longue durée d'utilisation, cet élément d'éclairage peut être avantageusement utilisé dans un luminaire muni d'une ou de plusieurs paires de bornes d'alimentation électriques régulièrement disposées à l'intérieur, le long du luminaire. Ces luminaires ou rails d'éclairage sont généralement utilisés pour réaliser des éclairages de surface sur de grandes longueurs et sont composés d'unités pouvant aller jusqu'à 6 mètres de long, qui placées à la suite l'une de l'autre permettent d'éclairer de grandes longueurs, par exemple des plafonds, des façades, etc. Les rails d'éclairage, particulièrement adaptés à recevoir les éléments d'éclairage faisant l'objet de la présente invention sont décrits dans le brevet européen No 652 398 ou dans la demande de brevet PCT/CH 97/00317, appartenant tous les deux au groupe Agabekov également titulaire du présent brevet. L'alimentation électrique des rails mentionnés ci-dessus est réalisée à partir de rampes d'alimentation, également protégées dans les brevets européens No 375 623 et 516 578, également au nom du groupe Agabekov. Ces rampes d'alimentation électrique sont glissées à l'intérieur des rails d'éclairage et présentent des paires de bornes d'alimentation placées à la suite et à égale distance les unes des autres le long de la rampe. Les éléments d'éclairage faisant l'objet de la présente invention sont avantageusement placés le long des rampes entre les paires de bornes d'alimentation. On comprend immédiatement que, le rail étant installé et muni des éléments d'éclairage selon l'invention, il aura une très longue durée de vie et plus aucun entretien ne sera nécessaire.

Dans les brevets US 5,655,830 et US 5,726,535 sont décrits des éléments d'éclairage se présentant sous forme d'ampoules munies d'un culot à visser ou à baïonnette. Des LED's sont disposées dans un élément d'habillage et de protection de l'ampoule, comportant notamment un verre rendu solidaire du culot, soit en étant simplement reliées les unes aux autres, soit en étant disposées sur une plaquette montée dans l'habillage de l'ampoule. Dans le cas où les LED's sont portées par une plaquette, cette dernière comprend, à une de ses extrémités, des contacts électriques reliés aux LED's et à des contacts électriques de l'élément d'habillage de l'ampoule. Ces derniers sont ensuite destinés à être connectés à des bornes d'alimentation électriques externes à l'ampoule pour en permettre le fonctionnement.

Selon l'invention l'élement d'éclairage est défini tel que décrit à la revendication 1.

Dans un mode d'exécution préféré, les LED's seront disposées au dessus et au dessous de la platine isolante.

Les contacts électriques peuvent être réalisés soit sous forme de contacts de lampe navette soit sous forme de boucles rigides.

Dans un mode d'exécution préféré, la platine comprend 6 LED's branchées en série et alimentées par un courant de 50mA sous une tension de 24 volts.

L'élément d'éclairage présentera avantageusement 6 LED's placées au dessus de la platine et 6 LED's placées au dessous de la platine, les rangées de 6 LED's étant alimentées sous une tension de 24 volts.

Toutes les LED's branchées sur l'élément d'éclairage selon l'invention émettrons une lumière à forte composante blanche.

L'élément d'éclairage selon l'invention sera avantageusement utilisé dans un luminaire ou un rail d'éclairage muni de paires de bornes d'alimentation électriques placées à la suite les unes des autres et à égale distance l'une de l'autre le long du rail. Le luminaire, objet de l'invention présentant un bâti mince, de forme allongée, une rampe d'alimentation électrique et un réflecteur parabolique, tous deux placés au fond du luminaire, est caractérisé en ce qu'il est muni d'un élément d'éclairage comprenant une platine isolante sur laquelle sont fixées des LED's branchées en série et/ou en parallèle, la platine présentant de part et d'autre des contacts électriques destinés à venir se connecter à des bornes d'alimentation électriques du luminaire, l'élément d'éclairage étant placé au foyer de la surface du réflecteur parabolique.

Le dessin représente, à titre d'exemple, un mode d'exécution et des variantes de l'élément d'éclairage selon l'invention ainsi que des vues du luminaire utilisant cet élément.
La figure 1 est une vue latérale d'un premier mode d'exécution d'un élément d'éclairage.
La figure 2 est une vue frontale de l'élément d'éclairage de la figure 1, celui-ci étant placé sur une rampe d'alimentation glissée à l'intérieur d'un rail d'éclairage.
La figure 3 est une vue en perspective d'une portion d'un rail d'éclairage de la figure 2 présentant 2 éléments d'éclairage.
La figure 4 est une vue de côté d'une variante du mode d'exécution du rail d'éclairage de la figure 1, le rail portant un élément d'éclairage.
La figure 5 est une vue frontale de l'élément d'éclairage de la figure 4 monté dans un rail d'éclairage muni d'un réflecteur.
La figure 6 est une vue en perspective d'une portion du rail d'éclairage de la figure 5 munie des éléments représentés sur la figure 4.
La figure 7 est une vue d'une variante d'un rail d'éclairage portant une rampe munie d'une succession des éléments de la figure 4.
La figure 8 est une représentation de la répartition des intensités lumineuses en diagramme polaire obtenue avec le rail d'éclairage représenté dans la figure 7.

Le mode d'exécution de l'élément d'éclairage 1 représenté dans la figure 1 présente une platine de circuit imprimé 2, sur laquelle sont placées 2 rangées de 6 diodes LED's 3, respectivement 4, au dessus et au dessous de la platine. Ces LED's 3 et 4 sont branchées en série sur des parties conductrices non représentées de la platine reliées à chacune de leurs extrémités à des contacts circulaires 5,6 identiques aux contacts normalement utilisés avec des lampes navettes. Les contacts 5 et 6 sont (voir également figure 2 et 3) introduits dans des alésages 7, respectivement 8, pratiqués dans des bornes d'alimentation 9, 10, reliées à des conducteurs isolés 11, 12, formant une rampe d'alimentation électrique 13 du même type que les rampes d'alimentation électrique décrites dans les brevets européens No 375 623 ou No 516 578. Ces rampes permettent de mettre sous tension une succession d'éléments d'éclairage et sont destinées à être introduites dans une rainure 14 d'un rail d'éclairage 15 dans lequel est prévue au moins une rainure 18, 19 placée sur le bord supérieur des ailes 16 et 17. Cette rainure est destinée à recevoir un réflecteur non représenté et/ou un verre de protection. Le rail d'éclairage ou luminaire représenté dans les figures 2 et 3 est un rail semblable au rail décrit dans le brevet européen No 652 398 ou dans le PCT/CH 97/00317 également au nom de la titulaire.

Les LED's représentées dans le mode d'exécution des figures 1 à 3 sont des LED's NICHIA SMD 120°/60° 066 cd et sont réalisées pour êtres mises sous tension de 4 volts par unité. L'élément 1 des figures 1 à 3 sera par conséquent mis sous une tension de 24 volts, ce qui correspond à une tension normalement utilisée dans les rails d'éclairage du type représenté dans les figures 2 et 3. Vu les diodes utilisées, le courant qui traversera l'élément sera d'environ 50mA. Les LED's, dont la spécification est donnée ci-dessus émettent une lumière blanche et dans le cas où l'élément d'éclairage présente une rangée supérieure de 6 LED's, une rangée inférieure également de 6 LED's et qu'un réflecteur parabolique a été placé dans le rail d'éclairage, la luminosité par unité de longueur fournie par le rail est parfaitement satisfaisante.

Dans la variante de la figure 4, l'élément d'éclairage 21 présente, de même que l'élément 1 de la figure 1, une platine de circuit imprimé 2, sur laquelle sont montées deux rangées de 6 LED's 22, respectivement 4, les LED's 22 et 4 étant placées au dessus et au dessous de la platine 2. Les LED's 4 sont du même type que celles décrites en regard de la figure 1 et sont des LED's NICHIA SMD 120°/60° 0,66 cd branchées en série sur les lignes conductrices non représentées de la platine 2 et des LED's NICHIA de 5mm, diamètre de 5,6 cd/20°. Comme dans le mode d'exécution des figures 1 à 3, ces LED's sont branchées sur des parties conductrices de la platine reliées chacune à leurs extrémités à des contacts 23, 24 se présentant sous forme de boucle. Les contacts 23, 24 se présentant sous forme de boucle sont clipsés sur des cavaliers 25, 26, eux-mêmes placés par friction sur les bornes d'alimentation 9, 10 au moyen des cadres 27, 28. Les cavaliers 25, 26 avec leurs parties supérieures en forme de pince destinées à recevoir les boucles et leurs cadres 28 sont décrits en détail dans le brevet européen No 516 578 et les bornes d'alimentation 9, 10 sont de même que dans le mode d'exécution des figures 1 à 3 reliées à des conducteurs isolés 11, 12 formant la rampe d'alimentation électrique. La rampe d'alimentation 13 est également décrite dans le brevet européen No 516 578 et est destinée à mettre sous tension une succession d'éléments d'éclairage placés le long de la rampe 13. Les cavaliers 26, de même que les bornes d'alimentation 9, 10 qui les supportent traversent un réflecteur parabolique 29 glissé dans les rainures 18 et 19 des ailes 16 et 17 d'un rail d'éclairage 15 semblable à celui du mode d'exécution des figures 1 à 3. La rampe isolante 13 est introduite dans une rainure 14 du rail d'éclairage avec le réflecteur parabolique 29 maintenu latéralement dans les rainures 18 et 19 des ailes 16 et 17 du rail d'éclairage. Le rail d'éclairage 15 est comme celui du mode d'exécution des figures 1 à 3 très semblable au rail d'éclairage décrit dans le brevet européen No 652 398 ou dans le PCT/CH 97/00317. Finalement, les cavaliers 25 et 26 montés sur les bornes d'alimentation 9 et 10 sont entourés par des gaines de protection isolante 30 et 31 traversant également le réflecteur parabolique 29. Le rail d'éclairage des figures 4 et 6 présente encore à la partie supérieure des ailes 16 et 17 une rainure 32, 33 destinée à recevoir un filtre ou un verre de protection.

De même que dans le mode d'exécution des figures 1 à 3, les éléments d'éclairage 1 et 21 sont positionnés de manière à ce qu'ils soient placés au foyer de la surface parabolique du réflecteur. On a ainsi un taux de réflexion maximum et un faisceau réfléchi sensible.

Dans la variante de la figure 7, le luminaire ou rail d'éclairage représenté en coupe est réalisé à partir d'un profilé extrudé 35 présentant deux ailes latérales 36 et 37. Au sommet des ailes latérales 36 et 37 est placé un couvercle transparent en matière plastique 38 serré sur les bords supérieurs des ailes par des glissières de positionnement 39, 40. Aux extrémités libres du profilé sont placés des couvercles non représentés destinés à enfermer de manière étanche le luminaire qui ne sera pas décrit en détail. En effet, ce luminaire est l'objet de la demande PCT/CH 97/00317 et a été utilisé jusqu'à ce jour avec des éléments d'éclairage traditionnels, notamment des lampes navettes ou des lampes Xenon. Dans la version représentée dans la figure 7, le luminaire est équipé d'éléments d'éclairage 21 identiques à l'élément de la figure 4. Ces éléments 21 présentent sur le dessus de la platine six LED's 22 à éclairage direct présentant un faisceau fermé à 20°. Au dessous de la platine l'élément 21 présente six LED's 4 présentant un faisceau de lumière ouvert à 60°, respectivement 120°. Selon des coordonnées orthogonales comme représenté dans le dessin, l'élément est positionné dans le luminaire 35, de manière à ce que les LED's soient placées au foyer 41 du réflecteur parabolique 42. Ainsi, le large faisceau de lumière émis par les LED's est réfléchi vers le haut selon une composante verticale par le réflecteur 42 et la totalité de la lumière émise et réfléchie s'ajoute au faisceau direct émis par les LED's 22. Le résultat obtenu à l'aide des éléments 21 placés dans le luminaire 35 est absolument inattendu et la lumière fournie par le luminaire est suffisante pour éclairer des surfaces, tel que des façades, des plafonds, etc. Ce fait n'était pas évident car l'intensité lumineuse des LED's est relativement faible par rapport à celle des ampoules conventionnelles.

Des mesures ont été réalisées avec un luminaire « NEPTLTNE » tel que celui représenté en coupe dans la figure 7. Ce luminaire présente une longueur, largeur et hauteur de 0,875 m, respectivement 0,070 et 0,040. La longueur, respectivement largeur de la surface éclairante horizontale était de 0,835, respectivement 0,035 m. Ce luminaire contenait 15 éléments de deux fois 6 LED's pour une puissance de 18 Watts et d'un flux total en Lumen d'environ 1000.

Comme déjà mentionné, les 6 LED's placées sur la partie supérieure de la platine de l'élément sont des LED's NICHIA 5 mm, diamètre 5,6 cd/20° et les 6 LED's placées sur la partie inférieure de la platine de l'élément sont des LED's NICHIA SMD 120°/60° 066 cd. Chaque élément est alimenté avec un courant de 24 V DC.

La figure 8 est une représentation graphique présentant la répartition des intensités lumineuses 1 en diagramme polaire pour une direction selon l'axe du luminaire C90/C270 et une direction perpendiculaire à cet axe CO/C180.

Comme déjà mentionné, les résultats obtenus avec l'élément d'éclairage qui vient d'être décrit sont excellents et le luminaire offre l'avantage d'une durée de vie extrêmement longue. Il peut être avantageusement utilisé dans un luminaire ou rail d'éclairage décrit dans le PCT/CH 97/00317 dans le but d'éclairer des surfaces importantes (façade, plafond, sol) avec un faisceau lumineux étroit et concentré sans perte de lumière.

Comme représenté dans les figures du dessin, le mode d'exécution et la variante de l'élément d'éclairage sont avantageusement utilisés dans un rail d'éclairage. L'élément d'éclairage 1 ou 21 sera donc dimensionné pour présenter une configuration allongée et être relativement mince. Toutefois, l'invention n'est pas limitée aux éléments décrits dans le dessin et l'élément d'éclairage peut présenter des changements importants. Dans le cas où l'on utilise un réflecteur, la platine 2 sera avantageusement munie de LED's sur 2 côtés. On peut bien évidemment prévoir une platine creuse ou de section triangulaire ou carrée. Dans ce cas, on obtient alors trois ou quatre rangées de LED's. On peut d'autre part, prévoir une platine beaucoup plus longue présentant des rangées avec un beaucoup plus grand nombre de LED's, sous une tension d'environ 4 volts par unité ou sous une autre tension en fonction des caractéristiques des LED's utilisées. Comme déjà mentionné plus haut, l'élément d'éclairage qui vient d'être décrit offre l'avantage d'une durée de vie très importante. Dans ces conditions, lorsqu'il est utilisé dans des rails ou rampes d'alimentation d'une grande longueur placées à des endroits peu accessibles, il offre un avantage très important dû à sa très longue durée de vie. D'autre part, il utilise moins de courant que des ampoules conventionnelles.

## Revendications

1. Elément d'éclairage (1; 21), destiné à être utilisé en relation avec un rail d'éclairage (15) adapté pour recevoir des éléments d'éclairage du type lampe navette ou présentant des contacts électriques du type à boucle ledit élément d'éclairage (1; 21) comportant deux contacts électriques (5, 6; 23, 24), destinés à être connectés à une paire de bornes d'alimentation électrique (9, 10) du rail d'éclairage (15),
**caractérisé en ce qu'**il comporte une platine isolante (2) allongée réalisée sous la forme d'une plaque de circuit imprimé portant des lignes conductrices d'alimentation sur lesquelles sont soudées des LED's (3, 4; 22) branchées en série et/ou en parallèle,
lesdits contacts électriques (5, 6; 23, 24)
étant solidaires de ladite platine isolante (2), en étant disposés de part et d'autre de cette dernière et en étant reliés auxdites lignes conductrices d'alimentation, et
étant arrangés de manière à assurer directement la connexion mécanique de l'élément d'éclairage (1; 21) avec les bornes d'alimentation électrique (9,10) du rail d'éclairage (15).

2. Elément d'éclairage (1; 21) selon la revendication 1, ladite platine isolante (2) présentant des faces supérieure et inférieure, **caractérisé en ce que** lesdites LED's (3, 4; 22) sont disposées sur chacune desdites faces supérieure et inférieure.

3. Elément d'éclairage (1) selon la revendication 1, **caractérisé en ce que** lesdits contacts électriques (5, 6) sont identiques à des contacts de lampe navette.

4. Elément d'éclairage (21) selon la revendication 1, **caractérisé en ce que** lesdits contacts électriques (23, 24) présentent la forme de boucles rigides.

5. Elément d'éclairage (1, 21) selon la revendication 1, **caractérisé en ce que** ladite lesdites LED's (3, 4; 22) de la platine isolante (2) sont au nombre de six et sont branchées en série et alimentées sous une tension de 24 Volts.

6. Elément d'éclairage (1; 21) selon la revendication 3 **caractérisé en ce que** ladite platine isolante (2) porte une rangée de six desdites LED's sur ladite face supérieure et une rangée de six desdites LED's sur ladite face inférieure, chacune de ces rangées étant alimentée sous une tension de 24 Volts.

7. Elément d'éclairage (1; 21) selon la revendication 5, **caractérisé en ce que** lesdites LED's sont des LED's émettant un faisceau lumineux présentant un angle d'ouverture d'au moins 60°.

8. Elément d'éclairage (1; 21) selon la revendication 7, **caractérisé en ce que** lesdites LED's sont des LED's NICHIA SMD 120°/160°, 0,66 cd.

9. Elément d'éclairage (1; 21) selon la revendication 5, **caractérisé en ce que** lesdites LED's sont des LED's à éclairage direct formant un faisceau lumineux présentant un angle d'ouverture de 20°.

10. Elément d'éclairage (1; 21) selon la revendication **caractérisé en ce que** lesdites LED's sont des LED's NICHIA de 5 mm, diamètre 5,6 cd/20°.

11. Elément d'éclairage (1;21) selon la revendication 6, **caractérisé en ce que** lesdites LED's d'une première desdites rangées sont des LED's présentant un faisceau lumineux à faible angle d'ouverture, alors que lesdites LED's de l'autre desdites rangées sont des LED's à grand angle d'ouverture.

12. Elément d'éclairage (1, 21) selon la revendication 11, **caractérisé en ce que** lesdites LED's de ladite première desdites rangées sont des LED's NICHIA de 5 mm, diamètre 5,6 cd/20°, alors que lesdites LED's de l'autre desdites rangées sont des LED's NICHIA SMD 120°/160°, 0,66 cd.

13. Elément d'éclairage (1; 21) selon la revendication 1, **caractérisé en ce que** ladite platine isolante (2) présente une section triangulaire ou carrée définissant plusieurs faces, chacune desdites faces présentant une rangée de LED's.

14. Elément d'éclairage (1; 21) selon la revendication 1, **caractérisé en ce que** lesdites LED's émettent une lumière à forte composante blanche.

15. Luminaire ou rail d'éclairage (15) présentant un bâti mince, de forme allongée, une rampe d'alimentation électrique (13) et un réflecteur parabolique (29), tous les deux placés au fond du rail d'éclairage (15),
**caractérisé en ce que** le rail d'éclairage (15) est muni d'un élément d'éclairage (1; 21) selon la revendication 1, les contacts électriques (5, 6;
23, 24) dudit élément d'éclairage (1; 21) étant connectés directement à une paire de bornes d'alimentation électrique (9, 10) de ladite rampe d'alimentation électrique (13), et
**en ce que** ledit élément d'éclairage (1; 21) est placé au foyer de la surface dudit réflecteur parabolique (29).

16. Rail d'éclairage (15) selon la revendication 15 **caractérisé en ce que** ladite platine isolante (2) présente des faces supérieure et inférieure, la face inférieure ladite latine isolante (2) présente des faces supérieure et inférieure, la face inférieure étant orientée en direction du sommet de la surface dudit réflecteur parabolique (29), lesdites LED's étant disposées sur chacune desdites faces supérieure et inférieure, lesdites LED's disposées sur ladite face supérieure étant à éclairage direct et à faisceau étroit, tandis que lesdites LED's disposées sur ladite face inférieure sont à éclairage indirect à large faisceau d'éclairage et sont positionnées sur le foyer de la surface parabolique dudit réflecteur (29).

17. Rail d'éclairage (15) selon la revendication 15 ou 16, **caractérisé en ce que** ladite rampe d'alimentation électrique (13) présente une suite de paires de bornes d'alimentation (9, 10), placées à égale distance l'une de l'autre le long du rail d'éclairage (15), un élément d'éclairage (1, 21) étant placé entre chaque paire de bornes d'alimentation électrique (9, 10).

18. Rail d'éclairage (15) selon la revendication 17 alors que celle-ci est basée sur la revendidaction 16, **caractérisé en ce que** lesdites LED's placées sur ladite face supérieure de ladite platine isolante (2) sont au nombre de six et sont à éclairage direct d'un angle de 20° et **en ce que** lesdites LED's placées sur la face inférieure de ladite platine isolante (2) sont au nombre de six et à grand angle de 60°/120°.

## Claims

1. Lighting element (1; 21) designed to be used in relation with a lighting rail (15) suited to accommodating lighting elements of the festoon type or with rigid loop type electrical contacts, wherein said lighting element (1; 21) comprises two electrical contacts (5, 6; 23, 24) that are designed to be connected to a pair of electrical power supply terminals (9, 10) on the lighting rail (15),
**characterised in that** it comprises an elongated insulating plate (2), made in the form of a printed circuit board featuring power supply lines onto which LEDs (3, 4, 22) are soldered, connected in series and/or in parallel,
wherein said electrical contacts (5, 6; 23, 24)
- are attached to said insulating plate (2) and are positioned on either side of the latter and are connected to said power supply conductor lines and
- laid out such that they provide directly the mechanical connection of the lighting element (1; 21) with the electrical power supply terminals (9, 10) on the lighting rail (15).

2. Lighting element (1; 21) according to claim 1, wherein said insulating plate (2) has upper and lower faces, **characterised in that** said LEDs (3, 4; 22) are positioned on each of said upper and lower faces.

3. Lighting element (1) according to claim 1, **characterised in that** said electrical contacts (5, 6) are identical to festoon light contacts.

4. Lighting element (21) according to claim 1, **characterised in that** said electrical contacts (23, 24) are in the form of rigid loops.

5. Lighting element (1; 21) according to claim 1, **characterised in that** there are six of said LEDs (3, 4, 22) on said insulating plate (2) that are connected in series and powered by a 24 Volt current.

6. Lighting element (1; 21) according to claim 3, **characterised in that** said insulating plate (2) has a row of six of said LEDs on said upper face and a row of six of said LEDs on said lower face, wherein each of these rows is powered by a 24 Volt current.

7. Lighting element (1; 21) according to claim 5, **characterised in that** said LEDs are LEDs which emit a light beam with a beam angle of at least 60°.

8. Lighting element (1; 21) according to claim 7, **characterised in that** said LEDs are SMD NICHIA LEDs 120°/160°, 0.66 cd.

9. Lighting element (1; 21) according to claim 5, **characterised in that** said LEDs are direct lighting LEDs which form a light beam with a beam angle of 20°.

10. Lighting element (1; 21) according to claim 9, **characterised in that** said LEDs are 5 mm NICHIA LEDs, diameter 5.6 cd/20°.

11. Lighting element (1; 21) according to claim 6, **characterised in that** said LEDs of a first of said rows are LEDs which have a light beam with a narrow beam angle, whereas said LEDs of the other of said rows are LEDs which have a wide beam angle.

12. Lighting element (1; 21) according to claim 11, **characterised in that** said LEDs of said first of said rows are 5 mm NICHIA LEDs, diameter 5.6 cd/20°, whereas said LEDs of said other of said rows are SMD NICHIA LEDs 120°/160°, 0.66cd.

13. Lighting element (1; 21) according to claim 1, **characterised in that** said insulating plate (2) has a triangular or square section defining several faces, wherein each of said faces has a row of LEDs.

14. Lighting element (1; 21) according to claim 1, **characterised in that** said LEDs emit a light with a strong white component.

15. Light or lighting rail (15) with a thin, elongated frame, an electrical power supply strip (13) and a dished reflector (29), both positioned at the bottom of the lighting rail (15),
**characterised in that** the lighting rail (15) is fitted with a lighting element (1; 21) according to claim 1, wherein the electrical contacts (5, 6, 23, 24) of said lighting element (1; 21) are connected directly to a pair of electrical power supply terminals (9, 10) on said lighting strip (13) and
**in that** said lighting element (1; 21) is placed in the middle of the surface of said dished reflector (29).

16. Lighting strip (15) according to claim 15, **characterised in that** said insulating plate (2) has upper and lower faces, wherein the lower face is orientated in the direction of the top of the surface of said dished reflector (29), wherein said LEDs are positioned on each of said upper and lower faces, wherein said LEDs positioned on said upper face are direct lighting LEDs with a narrow beam, whereas said LEDs positioned on said lower face are indirect lighting LEDs with a wide beam and are positioned in the middle of the dished surface of said reflector (29).

17. Lighting strip (15) according to any of claims 15 or 16, **characterised in that** said electrical power supply strip (13) has a series of pairs of electrical power supply terminals (9, 10) positioned at equal distances from one another along the length of the lighting rail (15), wherein a lighting element (1, 21) is positioned between each pair of electrical power supply terminals (9, 10).

18. Lighting strip (15) according to claim 17, whereas the latter is based on claim 16, **characterised in that** said LEDs positioned on said upper face of said insulating plate (2) are six in number and are direct lighting with a beam angle of 20° and **in that** said LEDs positioned on said lower face of said insulating plate (2) are six in number and are indirect lighting LEDs with a wide a beam angle of 60°/120°.

## Patentansprüche

1. Beleuchtungselement (1; 21) zur Verwendung in Verbindung mit einer Lampenschiene (15), die dazu geeignet ist, um Beleuchtungselemente von der Art einer Soffittenlampe, oder die elektrische Kontakte vom Typ Rigid-Loop aufweisen, aufzunehmen, wobei das Beleuchtungselement (1; 21) zwei elektrische Kontakte (5, 6; 23, 24) umfasst, die dazu gedacht sind, an ein Paar von Stromversorgungsanschlussklemmen (9, 10) der Lampenschiene (15) angeschlossen zu werden,
**dadurch gekennzeichnet, dass** es eine längliche Isolierplatine (2) umfasst, die als Leiterplatte ausgebildet ist, die Versorgungsleitungen trägt, an die LEDs (3, 4; 22) angeschweißt sind, die in Reihe und /oder parallel geschaltet sind,
wobei die elektrischen Kontakte (5, 6; 23, 24)
- mit der Isolierplatine (2) einstückig sind, indem sie auf beiden Seiten davon angeordnet sind und indem sie mit den Versorgungsleitungen verbunden sind, und
- derart angeordnet sind, dass sie den mechanischen Anschluss des Beleuchtungselements (1; 21) an die Stromversorgungsanschlussklemmen (9, 10) der Lampenschiene (15) direkt sicherstellen.

2. Beleuchtungselement (1; 21) nach Anspruch 1, wobei die Isolierplatine (2) obere und untere Seiten aufweist, **dadurch gekennzeichnet, dass** die LEDs (3, 4; 22) auf jeder der oberen und unteren Seiten angeordnet sind.

3. Beleuchtungselement (1) nach Anspruch 1, **dadurch gekennzeichnet, dass** die elektrischen Kontakte (5, 6) mit Kontakten von Soffittenlampen identisch sind.

4. Beleuchtungselement (21) nach Anspruch 1, **dadurch gekennzeichnet, dass** die elektrischen Kontakte (23, 24) die Form von Rigid-Loops aufweisen.

5. Beleuchtungselement (1; 21) nach Anspruch 1, **dadurch gekennzeichnet, dass** die LEDs (3, 4; 22) der Isolierplatine (2) zu sechst vorliegen und in Reihe
geschaltet sind und mit einer Spannung von 24 Volt versorgt werden.

6. Beleuchtungselement (1; 21) nach Anspruch 2, **dadurch gekennzeichnet, dass** die Isolierplatine (2) eine Reihe von sechs der genannten LEDs auf der oberen Seite und eine Reihe von sechs der genannten LEDs auf der unteren Seite trägt, wobei jede dieser Reihen mit einer Spannung von 24 Volt versorgt wird.

7. Beleuchtungselement (1; 21) nach Anspruch 5, **dadurch gekennzeichnet, dass** die LEDs solche sind, die ein Lichtbündel ausstrahlen, das einen Öffnungswinkel von mindestens 60° aufweist.

8. Beleuchtungselement (1; 21) nach Anspruch 7, **dadurch gekennzeichnet, dass** die LEDs NICHIA SMD LEDs mit 120°/160°, 0,66 cd sind.

9. Beleuchtungselement (1; 21) nach Anspruch 5, **dadurch gekennzeichnet, dass** die LEDs direkt beleuchtende LEDs sind, die ein Lichtbündel bilden, das einen Öffnungswinkel von 20° aufweist.

10. Beleuchtungselement (1; 21) nach Anspruch 9, **dadurch gekennzeichnet, dass** die LEDs 5 mm NICHIA LEDs mit einem Durchmesser von 5,6 cd/20° sind.

11. Beleuchtungselement (1; 21) nach Anspruch 6, **dadurch gekennzeichnet, dass** die LEDs einer ersten der genannten Reihen solche sind, die ein Lichtbündel mit geringem Öffnungswinkel aufweisen, während die LEDs der anderen der genannten Reihen solche mit großem Öffnungswinkel sind.

12. Beleuchtungselement (1; 21) nach Anspruch 11, **dadurch gekennzeichnet, dass** die LEDs der ersten der genannten Reihen 5 mm NICHIA LEDs mit einem Durchmesser von 5,6 cd/20° sind, während die LEDs der anderen der genannten Reihen NICHIA SMD LEDs mit 120°/160°, 0,66 cd sind.

13. Beleuchtungselement (1; 21) nach Anspruch 1, **dadurch gekennzeichnet, dass** die Isolierplatine (2) einen dreieckigen oder quadratischen Querschnitt aufweist, der mehrere Seiten definiert, wobei jede der Seiten eine Reihe von LEDs aufweist.

14. Beleuchtungselement (1; 21) nach Anspruch 1, **dadurch gekennzeichnet, dass** die LEDs ein Licht mit hohem Weißanteil ausstrahlen.

15. Beleuchtungskörper oder Lampenschiene (15), der bzw. die ein schlankes länglich geformtes Gehäuse, eine Stromversorgungsschiene (13) und einen Parabolreflektor (29), die beide auf dem Boden der Lampenschiene (15) angeordnet sind, aufweist,
**dadurch gekennzeichnet, dass** die Lampenschiene (15) mit einem Beleuchtungselement (1; 21) nach Anspruch 1 versehen ist, wobei die elektrischen Kontakte (5, 6; 23, 24) des Beleuchtungselements (1; 21) direkt an ein Paar Stromversorgungsanschlussklemmen (9, 10) der Stromversorgungsschiene (13) angeschlossen sind, und
dass das Beleuchtungselement (1; 21) im Brennpunkt der Oberfläche des Parabolreflektors (29) angeordnet ist.

16. Beleuchtungsschiene (15) nach Anspruch 15, **dadurch gekennzeichnet, dass** die Isolierplatine (2) obere und untere Seiten aufweist, wobei die untere Seite in Richtung auf den Scheitelpunkt der Oberfläche des Parabolreflektors (29) gerichtet ist, wobei die LEDs auf jeder der oberen und unteren Seiten angeordnet sind, wobei die auf der oberen Seite angeordneten LEDs eine direkte Beleuchtung und ein schmales Lichtbündel aufweisen, während die auf der unteren Seite angeordneten LEDs eine indirekte Beleuchtung und ein großes Lichtbündel aufweisen, und im Brennpunkt der parabolischen Oberfläche des Reflektors (29) angeordnet sind.

17. Beleuchtungsschiene (15) nach Anspruch 15 oder 16, **dadurch gekennzeichnet, dass** die Stromversorgungsschiene (13) eine Folge von Paaren von Versorgungsanschlussklemmen (9, 10) aufweist, die im gleichen Abstand zueinander an der Beleuchtungsschiene (15) angeordnet sind, wobei ein Beleuchtungselement (1; 21) zwischen jedem Paar von Stromversorgungsanschlussklemmen (9, 10) angeordnet ist.

18. Beleuchtungsschiene (15) nach Anspruch 17, insofern dieser auf Anspruch 16 basiert, **dadurch gekennzeichnet, dass** die auf der oberen Seite der Isolierplatine (2) angeordneten LEDs zu sechst vorliegen und eine direkte Beleuchtung in einem Winkel von 20° aufweisen, und dass die auf der unteren Seite der Isolierplatine (2) angeordneten LEDs zu sechst vorliegen und einen großen Winkel von 60°/120° aufweisen.
